# EUROPÄISCHE PATENTSCHRIFT

(11) **EP 2 813 644 B1**
(45) Veröffentlichungstag und Bekanntmachung des Hinweises auf die Patenterteilung: **24.08.2016**
(21) Anmeldenummer: 14170254.8
(22) Anmeldetag: 28.05.2014
(51) Int. Cl.: E04H 1/12, E04B 1/346, E04H 3/02, F24F 7/00

(54) **Windstilloase**
Oasis with no wind
Oasis

(30) Priorität: 28.05.2013 DE 102013209984
(43) Veröffentlichungstag der Anmeldung: 17.12.2014
(73) Patentinhaber: Möhring, Jürgen, 39128 Magdeburg (DE)
(72) Erfinder: Möhring, Jürgen, 39128 Magdeburg (DE)
(74) Vertreter: Wehlan, Helmut

(56) Entgegenhaltungen:
- DE-A1-102006 016 106
- DE-C- 167 321
- DE-U1- 9 107 717
- DE-U1-202008 004 172
- FR-A1- 2 657 383
- GB-A- 2 450 674
- US-A- 1 171 346
- US-A- 5 813 599

## Beschreibung

Die Erfindung besteht aus einer Vorrichtung, die - zumindest im deutschsprachigen Raum - WindStillOase genannt wird und Menschen vor der Einwirkung von Wind, Wetter und Wärme schützen soll. Der Schutz geschieht derart, dass über Messeinrichtungen die Eingangsparameter Windstärke und Windrichtung sowie die Innen- und Außentemperatur erfasst und diese in einem Steuergerät verarbeitet werden, so dass über eine durch das Steuergerät beeinflusste Antriebseinrichtung die schützende Einheit derart eingestellt wird, dass die sich innerhalb der Vorrichtung WindStillOase aufhaltenden Menschen weitestgehend vor den genannten Einwirkungen geschützt werden.

### Stand der Technik

Insbesondere in Küstenregionen stellt sich die bisherige Situation so dar, dass beispielsweise Publikum, welches sich in Cafes außerhalb geschlossener Räume aufhält, durch die Einwirkung von Winden belästigt wird. Dies umso mehr, je stärker der Wind weht. Bei starken Winden ist beispielsweise das Lesen einer Tageszeitung erheblich erschwert bzw. wird gänzlich unmöglich. Nebenher bewirkt der Wind auch eine negative Auswirkung hinsichtlich der sogenannten gefühlten Umgebungstemperatur und beeinträchtigt somit das Wohlbefinden des Publikums, was wiederum zu einer kürzeren Verweildauer desselben führt.

Aufgrund einschlägiger Gesetzgebung ist das Rauchen innerhalb geschlossener Räume mit Publikumsverkehr in verschiedenen Ländern unzulässig. Als Lösung für das rauchende Publikum werden gegenwärtig sogenannte Raucherinseln in feststehender Form verwendet. Durch den Zwang, eine Raucherinsel zu benutzen, verzichten Raucher auf das Rauchen. Dieser in Hinblick auf die Gesundheit sicherlich positive Aspekt beschneidet jedoch die freie Entscheidung des Einzelnen darüber, ob er rauchen möchte. Mithin dürfte insbesondere für den Bereich der Gastronomie ein Umsatzrückgang durch den für den rauchenden Kunden eingetretenen Attraktivitätsverlust zu verzeichnen sein. Dieser Attraktivitätsverlust resultiert aus der Tatsache, dass das Rauchen vielerorts nur noch unter freiem Himmel, dort wetterungeschützt, oder in den erwähnten fest installierten Raucherinseln oder sonstigen statischen Lösungen gestattet ist.

Bekannt sind aus Skigebieten Pavillons aus Acrylglas (Polymethylmethacrylat). Diese besitzen den Vorteil, dass sie vor Wind schützen, aber Sonnenstrahlung hindurchlassen. So wird eine angenehme Temperatur in diesen Pavillons erreicht. Allerdings sind diese Pavillons nicht ohne weiteres drehbar und haben auch keine beweglichen Wände, sondern Türen. Ein zu starkes Erwärmen des Innenbereiches durch den durch die Sonneneinstrahlung hervorgerufenen Glashauseffekt tritt regelmäßig zumindest während der Wintermonate aufgrund der tief stehenden Sonne nicht ein.

Zum Stand der Technik gehört auch das deutsche Gebrauchsmuster DE 20 2008 004 172 U1. Darin wird eine Raucherinsel beschrieben, deren Wände so gestaltet sind, dass die Öffnung des Raums stets zur windabgewandten Seite zeigt, indem die Grundfläche der Raucherinsel drehbar gestaltet ist und die Windrichtung ermittelt wird. Die Windstärke und die Temperatur werden dagegen nicht gemessen.

Das deutsche Patent DE 101 33 989 C1 beschreibt zwar eine Erfassung der Windstärke, stellt aber keine WindStillOase im Sinne der vorliegenden Erfindung dar, weil dort zwar ein Dach, aber keine Wände beschrieben werden.

Die Druckschrift GB 2 450 674 A erwähnt eine drehbare Raucherinsel. Ein bewegliches Dach, die Messung einer Windstärke oder bewegliche Öffnungen sind darin nicht offenbart worden.

In FR 2 657 383 wird zwar eine WindStillOase beschrieben, aber auch dort ist kein bewegliches Dach zu erkennen. Lediglich die Seitenwände sind beweglich. Von einer Messung der Windrichtung, Windgeschwindigkeit oder Windstärke, verbunden mit einer Steuerung, berichtet FR 2 657 383 nichts.

In DE 167 321 wird eine Windstilloase beschrieben, auch mit drehbarer Plattform und beweglichen Seitenwänden. Auch eine Steuerung über die Windrichtung und -stärke ist möglich. Allerdings beschreibt DE 167 321 kein bewegliches Dach und keine Temperatursteuerung.

Das US-Patent US 1,171,346 offenbart eine Open-Air-Hütte. Sie stellt eine Windstilloase dar und soll bewirken, dass Menschen, die frische Luft benötigen, diese ohne Zugluft erhalten. Es wird auch eine Windfahne beschreiben. Jedoch erfolgt keine Temperaturmessung und eine Steuerung des Dachs oder der Wände über die Temperatur ist somit auch nicht möglich.

Zum Stand der Technik gehören auch die Dokumente DE 91 07 717 DE 102006016106 und US 5,813,599 vorgebracht. DE 91 07 717 enthält aber keine Angaben über eine Temperaturerfassung. In US 5,813,599 gibt es zwar Temperatursensoren und ein bewegliches Dach, aber die Windmessung spielt überhaupt keine Rolle. In DE 102006016106 werden Windelruch, Windrichtung und Temperatur erfasst, zur Steuerung des Innentemperatur werden Dachsegmente gehoben und geschlossen. Dies erfolgt somit nicht durch eine Drehung der Seitenwände.

Dagegen geht es in der zur prüfenden Erfindung um das Zusammenwirken von Wind und Sonneneinstrahlung, die eine Bewegung des Dachs und der Öffnung erforderlich macht.

### Aufgabe der Erfindung

Die Aufgabe der Erfindung besteht darin, die Nachteile der beschriebenen technischen Lösungen zu beseitigen.

### Lösung der Aufgabe

Die Aufgabe wurde gemäß den Merkmalen der Patentansprüche gelöst.

Die Erfindung setzt an der bisherigen Situation an und ist geeignet, selbige weitestgehend auszumerzen. Sie eröffnet dem Anwender die Möglichkeit, dem angesprochenen Publikum einen Platz im Freien anzubieten, ohne dass dieser Platz durch Wetter- und Windeinwirkung in seiner Attraktivität eingeschränkt ist. Der maßgebliche Aspekt der Erfindung ist der, dass die Erfindung aufgrund der eingesetzten Technik in der Lage ist, die sich ändernden Rahmenbedingungen der Wetterlage zu erfassen und sich entsprechend anzupassen. Somit wird erreicht, dass ein in Hinblick auf die Einwirkung durch Wetter relativ konstanter Charakter des Platzes erzielt wird.

Im Detail besteht eine erste nicht zur Erfindung gehörende Variante aus einem Grundkörper in Form einer Plattform, die in der Ausführungsvariante A um ihren Mittelpunkt drehbar gelagert ist. Dieser Grundkörper kann sowohl in runder als auch in mehreckiger bzw. quadratischer Form ausgeführt sein. In ihm befindet sich - und dies gilt auch für die Ausführungsvariante B - die für die Drehbewegung der schützenden Einrichtung erforderliche Steuer- und Antriebstechnik. Auf ihm können Sitzgelegenheiten und ein Tisch angeordnet sein. Die runde Form des Grundkörpers erlaubt es, eine runde Sitzbank einzubauen und in der Mitte einen runden Tisch. In der eckigen Form ist auch die Anwendung von einzelnen Sitzmöbeln denkbar. Der Grundkörper ist an den Seitenenden durch Stehwandscheiben verglast. Dadurch können die sich im Inneren aufhaltenden Personen den freien Blick genießen, ohne durch die Einwirkung von Wind beeinträchtigt zu werden. Zweckmäßigerweise befindet sich in der Mitte ein Pfeiler, woran ein Dach befestigt ist. Dieses Schutzdach, welches aber auch auf seitlich am Grundkörper angebrachten Stützen ruhen kann, dient dem Schutz vor Regen und starker Sonneneinstrahlung und nimmt die Messeinrichtung für die Eingangsparameter Windstärke und -richtung sowie Innen- und Außentemperatur auf Das Dach selbst kann auch höhenverstellbar gelagert sein. Die mit den Messeinrichtungen erfassten Eingangsparameter werden in einem Steuergerät verarbeitet. Nach Verarbeitung der Eingangsinformationen wirkt das Steuergerät auf die Antriebstechnik in der Form ein, dass bei Bedarf eine Korrektur der Stellung der schützenden Einrichtung erreicht wird oder aber mögliche weitere technische Abläufe angestoßen werden.

In der erfindungsgemäßen Variante B ist der Grundkörper grundsätzlich rund und unbeweglich ausgeführt. Hier sind die Seitenwände gesondert an einem drehbar gelagerten Ring befestigt und sind somit ebenfalls beweglich. In dieser Variante wird also nur die Außenwand in der Art verstellt, dass ein maximaler Schutz vor Wind erreicht wird, ohne dass die eigentliche Plattform in ihrer Stellung verändert wird. Zweckmäßigerweise ist hier die Anwendung von gesonderten Sitzmöbeln anstelle einer runden Sitzbank angezeigt.

Letztendlich wird der Schutz insbesondere vor den Einwirkungen durch den Wind dadurch erreicht, dass die Öffnung, die dem Betreten oder dem Verlassen der Erfindung dient, immer so ausgerichtet ist, dass der Wind dort nicht angreifen kann.

Die für die Drehbewegung der Plattform oder der Seitenwände erforderliche Geschwindigkeit ist dabei so gewählt, dass keine negative Auswirkung auf das Publikum erfolgt und diese nur unterschwellig wahrgenommen werden kann. Der Antrieb erfolgt durch die unterhalb der Bodenplattform angeordneten Antriebstechnik in Form eines elektrischen Antriebs. Dieser treibt in der Ausführungsvariante A die gesamte auf Rollen gelagerte und mit einem Drehzapfen fixierte Plattform an. Dabei wird mindestens eine Rolle als Antriebsrolle verwendet. In der erfindungsgemäßen Ausführungsvariante B treibt der elektrische Antrieb den Kranz, an dem die Seitenwände angebracht sind, an, während die eigentliche Plattform statisch ist.

Um denkbare Verletzungen durch die Drehbewegung der schützenden Einrichtung zu verhindern, ist das Steuergerät mit einer Messeinrichtung ausgestattet, die in der Lage ist, Menschen, die die Erfindung betreten oder verlassen, sicher zu erkennen. Diese Messeinrichtung kann in Form einer Lichtschranke realisiert sein. Sofern während des Bewegungsvorganges Menschen die Erfindung betreten oder verlassen, wird der Bewegungsvorgang sofort unterbrochen und erst dann fortgesetzt, wenn nach einer gewissen Zeitdauer Menschen im direkten Ein- bzw. Ausgangsbereich nicht mehr erkannt wurden.

Keines der im Stand der Technik genannten Dokumente offenbart die erfindungsgemäßen Merkmale der beschriebenen WindStillOase. Eine Steuerung über die Temperatur wird nur im US-Patent US 5,813,599 und DE 102006016106 beschrieben. Jedoch ist dies keine Windstilloase mit beweglichen Wänden oder einer drehbaren Plattform.

Es ist auch erfindungsgemäß möglich, zusätzlich zur Innen- und Außentemperatur, Windstärke und Windrichtung die Luftfeuchtigkeit zu messen und diese Messung in die Steuerung der WindStillOase einzubeziehen. Die Berücksichtigung dieser Daten an sich bekannt bei der Ermittlung der so genannten Windchill-Temperatur, auch gefühlte Temperatur genannt. Neu ist ihre Berücksichtigung bei der Steuerung der erfindungsgemäßen WindStillOase. Der Deutsche Wetterdienst nutzt beispielsweise für seine Berechnung der gefühlten Temperatur das "Klima-Michel-Modell" und geht dabei von einem Mann (dem "Michel") mit einer Körpergröße von 1,75 m, einem Körpergewicht von 75 kg, einer Körperoberfläche von 1,9 m² und einem Alter von etwa 35 Jahren aus. Solche Daten können auch nach Messung der Windstärke, Temperatur und Luftfeuchtigkeit für die Steuerung der WindStillOase verwendet werden.

Das Dach kann, damit der autarke Einsatz der Erfindung ermöglicht wird, zur Aufnahme von Solarzellen benutzt werden. Diese dienen der Versorgung der technischen Ausrüstung mit elektrischer Energie. Alternativ kann die technische Ausrüstung jedoch auch mit Fremdenergie versorgt werden. Zusätzlich wird die Erfindung mit einem Akkumulator ausgestattet, damit die Erfindung in der autarken Version auch bei Abwesenheit von Tageslicht funktionstüchtig bleibt.

Um den Einsatz auch in Gebieten, in denen niedrige Außentemperaturen herrschen, attraktiv zu machen, kann die Erfindung unter dem Dach mit Heizstrahlern ausgerüstet sein. Bei der Anwendung von Propangasheizstrahlern kann die Propangasflasche analog eines Heizstrahlerständers in der Mitte unter dem Tisch angeordnet sein. Bei der Verwendung eines elektrischen Heizstrahlers ist das Vorhandensein eines elektrischen Netzanschlusses in der jeweils landesspezifischen Form (z. B. 110 Volt, 220 Volt) erforderlich.

In der Zusammenfassung verbessert die Erfindung das Wohlbehagen von Publikum, welches sich insbesondere im gastronomischen Bereich im Freien aufhält, dort jedoch durch die Einwirkung von Wind, Sonne, Regen oder Kälte belästigt wird. Die bisherigen unflexiblen Lösungen in Form von aufgestellten Glaswänden zum Schutz vor Wind oder die verwendeten Heizlösungen sind bei entsprechender Wetterlage als unzureichend anzusehen. Diese Unzulänglichkeiten, die aufgrund der statischen Situation der bisherigen Lösungen hervorgerufen werden, sind durch die Erfindung beseitigt.

Durch die Erfindung wird auch in Hinsicht auf die Gestaltung von Außenbereichen ein neuer Akzent gesetzt. Für den Anwender der Erfindung bietet sich die Möglichkeit, durch diese Erfindung ein Alleinstellungsmerkmal gegenüber Mitbewerbern zu erzielen. Insbesondere für den Bereich der Gastronomie- und Hotelbranche eröffnen sich durch die Erfindung infolge des praktischen Nutzwertes wie auch durch das Design neue Gestaltungslösungen für Außenbereiche, die durch die unterschiedlichen Designvarianten, die sich anbieten, weiter individualisiert werden können. Denkbar ist abschließend die Möglichkeit, die Außenwände als Marketingflächen zu vermarkten bzw. für Eigenwerbung zu nutzen.

### Ausführungsbeispiele

Die Erfindung wird nachfolgend anhand der Figuren näher erläutert.

Figur 1 zeigt eine Darstellung einer einfachen nicht erfindungsgemäßen Ausführungsform der wind StillOass. Abgebildet sind eine runde, drehbare Bodenfläche und mit der Bodenfläche verbundene Wände. Das Dach ist an einem in der Mitte angeordnete Pfeiler angebracht nicht direkt mit den Wänden verbunden und ermöglicht so zusammen mit der Öffnung der Wände - einen Luftaustausch.

Figur 2 zeigt eine Darstellung ähnlich der Figur 1, aber mit einem Tisch und der Nutzung der Wände als Werbefläche, wobei aber das Dach nicht mit der Grundfläche, sondern mit den Seitenwänden verbunden und in der Höhe verschiebbar ist. Ein Mittelpfeiler ist hier nicht vorgesehen.

Figur 3 und 4 zeigen jeweils eine technische Zeichnung einer einfachen erfindungsgemäßen Ausführungsform der WindStillOase. Figur 3 zeigt einen windgeschützten Pavillon mit automatischer Ausrichtung entgegen der Windrichtung. Die Windrichtung wird permanent auf dem Dach gemessen. Die Steuerung, welche sich in Sockeln befindet, wandelt die gesammelten Daten in Befehle um, die der Motor verarbeiten kann. Dadurch ist es möglich, den Eingang des Pavillon immer genau so auszurichten, dass der Wind nicht direkt in die Öffnung bläst.

Die dafür benötigte Energie wird durch Solarzellen erzeugt, die sich auf dem Dach des Pavillons befinden. Die erzeugte Energie wird anschließend in Akkumulatoren in der Sockelkonstruktion gespeichert und bei Bedarf an den Motor und die Steuerung abgegeben.

### Beispiel 1: Nutzung am Strand im Sommer an sonnigen Tagen

Eine auf dem Dach angeordnete Messeinrichtung bestimmt die Windrichtung und - stärke und leitet diese Informationen an ein Steuergerät weiter. Die durch das Steuergerät beeinflusste Antriebseinheit dreht die WindStillOase so, dass die Stelle der Wand, an der diese geöffnet ist bzw. geöffnet werden kann, an der dem Wind abgewandten Seite liegt. Optimal wird die Lufttemperatur der WindStillOase bestimmt und mittels einer weiteren Steuerungseinheit das Dach weiter nach oben verschoben und/oder die Wand weiter geöffnet. Erfindungsgemäß verstellt die Antriebseinheit nicht die gesamte WindStillOase, sondern nur die Außenwände so, dass die Stelle der Wand, an der diese geöffnet ist oder geöffnet werden kann, an der dem Wind abgewandten Seite liegt.

### Beispiel 2: Nutzung am Strand im Winter an bewölkten Tagen

Eine auf dem Dach angeordnete Messeinrichtung bestimmt die Windrichtung und -stärke und leitet diese Informationen an ein Steuergerät weiter. Die durch das Steuergerät beeinflusste Antriebseinheit dreht die WindStillOase so, dass die Stelle der Wand, an der diese geöffnet ist bzw. geöffnet werden kann, an der dem Wind abgewandten Seite liegt. Alternativ dazu ist es möglich, dass die Antriebseinheit nicht die gesamte WindStillOase, sondern nur die Außenwände so verstellt, dass die Stelle der Wand, an der diese geöffnet ist oder geöffnet werden kann, an der dem Wind abgewandten Seite liegt.

Zur Erhöhung der Innentemperatur werden vorhandene Heizkörper verwendet. Diese Heizkörper werden ebenfalls durch das Steuergerät so beeinflusst, dass diese bei Erreichen der angeforderten Temperatur in der Leistung gemindert bzw. ganz ausgeschaltet werden.

## Patentansprüche

1. WindStillOase, umfassend eine Grundfläche, die mit verschiebbaren Seitenwänden verbunden ist und über der sich ein Dach befindet, wobei
• auf dem Dach eine Messeinrichtung zur Erfassung der Windrichtung und -stärke vorhanden ist, die einerseits mit einer Steuerungseinheit verbunden ist und so eine Drehung der Fläche oder eine Verschiebung der Seitenwände bewirkt, so dass die verstellbare Öffnung an der dem Wind abgewandten Seite liegt
• und andererseits sich im Innern ein Temperaturmessgerät befindet, dass mit einer weiteren Steuerungseinrichtung verbunden ist und das Dach anhebt oder senkt und/oder die Öffnung der Seitenwände vergrößert oder verkleinert, und wobei die Seitenwände an einem drehbar gelagerten Ring befestigt sind, eine in der Größe verstellbare Öffnung aufweisen und das Dach beweglich ist.

2. WindStillOase nach Anspruch 1, **dadurch gekennzeichnet, dass** zusätzlich die Luftfeuchtigkeit ermittelt und an die Steuerungseinheiten übermittelt wird.

3. WindStillOase nach Anspruch 1 oder 2, **dadurch gekennzeichnet, dass** die Seitenwände aus transparentem Material, vorzugsweise aus gebogenem Sicherheitsglas, wahlweise auch aus Acrylglas, bestehen.

4. WindStillOase nach einem der Ansprüche 1 bis 3, **dadurch gekennzeichnet, dass** sich auf dem Dach Solaranlagen befinden, welche die notwendige Stromversorgung der WindStillOase und ihrer Steuerungs- und Antriebstechnik gewährleisten und/oder dass die WindStillOase Elektroanschlüsse oder Akkumulatoren enthält.

5. WindStillOase nach einem der Ansprüche 1 bis 4, **dadurch gekennzeichnet, dass** das Dach auf einem in der Mitte angebrachten Pfeiler befestigt oder wahlweise oder zusätzlich mit seitlich am Grundkörper angebrachten Pfeilern verbunden und in der Höhe verstellbar ist.

6. WindStillOase nach einem der Ansprüche 1 bis 5, **dadurch gekennzeichnet, dass** sie Sitzgelegenheiten und Tische enthält.

7. WindStillOase nach einem der Ansprüche 1 bis 6, **dadurch gekennzeichnet, dass** im Innern zusätzlich Heizkörper angeordnet sind.

8. WindStillOase nach einem der Ansprüche 1 bis 7, **dadurch gekennzeichnet, dass** die Grundfläche rund ist, die Seitenwände am Rand der Grundfläche beweglich und über die Steuer- / Antriebseinrichtung steuerbar sind.

9. WindStillOase nach einem der Anspruche 1 bis 8, **dadurch gekennzeichnet, dass** sich vor und hinter dem Ausgangsbereich eine Lichtschranke befindet, die eventuelle Drehbewegungen der WindStillOase unterbricht, wenn eine Person diesen Bereich betritt.

10. Verwendung der WindStillOase nach einem der Anspruche 1 bis 9 als Aussichtspunkt, Strandbad, Gastronomieeinrichtung oder Ruheraum.

## Claims

1. Oasis with no wind, comprising a basic area that is connected to movable side walls and covered by a roof, with
• the roof being on the one hand applied with a measuring device to record the wind direction and strength, connected to a control unit and thus causing a turn of the area or shifting of the side walls, so that the adjustable opening is on the side facing away from the wind
• and on the other hand having a temperature meter inside that is connected to another control device to lift or lower the roof and/or increase or reduce the opening in the side walls, with the side walls being attached to a turnable ring and comprising an opening adjustable in size, and with the roof being movable.

2. Oasis with no wind according to claim 1, **characterised in that** the humidity is also determined and submitted to the control units.

3. Oasis with no wind according to claim 1 or 2, **characterised in that** the side walls are made of transparent material, preferably of curved safety glass, alternatively also of acrylic glass.

4. Oasis with no wind according to one of claims 1 to 3, **characterised in that** the roof is equipped with solar facilities that ensure the necessary power supply to the oasis with no wind and its control and drive technology and/or that the oasis with no wind contains electrical connections or accumulators.

5. Oasis with no wind according to one of claims 1 to 4, **characterised in that** the roof is attached on a pillar installed at the centre or alternatively or additionally connected to pillars attached at the side of the basic body, and adjustable in height.

6. Oasis with no wind according to one of claims 1 to 5, **characterised in that** it contains seats and tables.

7. Oasis with no wind according to one of claims 1 to 6, **characterised in that** heaters are additionally arranged inside.

8. Oasis with no wind according to one of claims 1 to 7, **characterised in that** the basic area is round, the side walls at the edge of the basic area are movable and can be controlled via the control / drive device.

9. Oasis with no wind according to one of claims 1 to 8, **characterised in that** there is a light barrier before and behind the exit area that interrupts any rotating movements of the oasis with no wind when a person enters this area.

10. Use of the Oasis with no wind according to one of claims 1 to 9 as a vantage point, beech bath, catering facility or resting room.

## Revendications

1. Oasis comprenant une surface de base qui est connectée à des parois latérales coulissantes et au-dessus de laquelle se trouve un toit,
• un dispositif de mesure du sens et de la force du vent se trouvant sur le toit qui est connecté d'un côté à une unité de commande et entraîne une rotation de la surface ou un déplacement des parois latérales si bien que l'ouverture réglage se trouve sur le côté opposé a vent
• et avec d'un autre côté un appareil de mesure de la température à l'intérieur qui est connecté à une autre unité de commande et qui lève ou abaisse le toit et/ou élargit ou réduit l'ouverture des parois latérales, les parois latérales étant fixées sur une bague à palier pivotant, présentant une ouverture de dimensions réglables et le toit étant mobile.

2. Oasis selon la revendication 1 caractérisée en cela que l'humidité de l'air est calculée en plus et transmise aux unités de commande.

3. Oasis selon la revendication 1 ou 2 caractérisée en cela que les parois latérales sont faites d'une matière transparente, de préférence de verre trempé courbé, au choix également en verre acrylique.

4. Oasis selon l'une des revendications 1 à 3 caractérisée en cela que des installations solaires se trouvent sur le toit qui garantissent l'alimentation électrique nécessaire de l'oasis et de sa technologie de commande et d'entraînement et/ou que l'oasis continent des raccordements électriques ou des batteries.

5. Oasis selon l'une des revendications 1 à 4 caractérisée en cela que le toit est fixé sur un poteau placé au milieu ou au choix ou en plus est connecté à des poteaux placés latéralement sur le corps de base ou est réglable en hauteur.

6. Oasis selon l'une des revendications 1 à 5 caractérisée en cela qu'elle contient des sièges et des tables.

7. Oasis selon l'une des revendications 1 à 6 caractérisée en cela que des chauffages sont disposés en plus à l'intérieur.

8. Oasis selon l'une des revendications 1 à 7 caractérisée en cela que la surface de base est ronde, les parois latérales sur le bord de la surface de base sont mobiles et peuvent être commandées avec le dispositif de commande/d'entraînement.

9. Oasis selon l'une des revendications 1 à 8 caractérisée en cela que devant et derrière la sortie il y a une barrière photoélectrique qui interrompt les éventuels mouvements de rotation de l'oasis lorsqu'une personne entre dans cette zone.

10. Utilisation de l'oasis selon l'une des revendications 1 à 9 en tant que point de vue, plage, établissement gastronomique ou espace de repos.
